# EUROPÄISCHE PATENTSCHRIFT

(11) **EP 2 032 365 B1**
(45) Veröffentlichungstag und Bekanntmachung des Hinweises auf die Patenterteilung: **24.02.2010**
(21) Anmeldenummer: 07785571.6
(22) Anmeldetag: 22.06.2007
(51) Int. Cl.: B41F 33/00

(54) **TESTFORM ZUR BESTIMMUNG DES ZUSTANDES UND DER EINSTELLUNG DES FEUCHTWERKSYSTEMS EINER OFFSETDRUCKMASCHINE UND VERFAHREN ZUR EINSTELLUNG**
TEST FORM FOR DETERMINING THE STATE AND THE SETTING OF THE DAMPENING UNIT SYSTEM OF AN OFFSET PRINTING PRESS, AND METHOD FOR SETTING
FORME DE TEST POUR DÉTERMINER L'ÉTAT ET LE RÉGLAGE DU SYSTÈME DU DISPOSITIF DE MOUILLAGE D'UNE MACHINE D'IMPRESSION OFFSET ET PROCÉDÉ DE RÉGLAGE

(30) Priorität: 23.06.2006 DE 102006029618
(43) Veröffentlichungstag der Anmeldung: 11.03.2009
(73) Patentinhaber: Kirchner, Dieter, 01445 Radebeul (DE)
(72) Erfinder: Kirchner, Dieter, 01445 Radebeul (DE)
(74) Vertreter: Meissner, Peter E.
(86) Internationale Anmeldenummer: PCT/DE2007/001138
(87) Internationale Veröffentlichungsnummer: WO 2007/147405

(56) Entgegenhaltungen:
- EP-A- 0 388 697
- EP-A- 1 184 176
- EP-A- 1 477 314
- DE-A1- 19 643 354
- US-A- 5 520 113
- US-B1- 6 796 227

## Beschreibung

Die Erfindung betrifft eine Testform zur Bestimmung des Zustandes und der Einstellung des Feuchtwerksystems einer Offsetdruckmaschine gemäß dem Oberbegriff des Patentanspruchs 1 sowie ein Verfahren zur Einstellung gemäß dem Oberbegriff des Patentanspruchs 14.

Bisher erfolgte die Einstellung der richtigen Feuchtmitteldosierung empirisch in einem iterativen Vorgehen. Hierbei gab es keine messtechnisch unterlegte Aussage über das bestmöglich erreichbare Ergebnis noch über eventuelle technische Mängel am Zustand des Feuchtwerkssystems.

Eine Testform ist in EP-A-0 388 697 offenbart.

Aufgabe der Erfindung ist die Schaffung einer Testform, die die Ableitung der bestmöglichen Feuchtmittelauftragsmenge und eine präzise Darstellung möglicher Defekte im Feuchtwerksystem des Druckwerks einer Offsetmaschine ermöglicht.

Gelöst wird diese Aufgabe erfindungsgemäß mit den Merkmalen des Patentanspruchs 1.

Vorzugsweise Weiterbildungen ergeben sich aus den Unteransprüchen.

Zum Verständnis der Erfindung sei zunächst erwähnt, dass unter dem nachfolgend verwendeten Begriff "Rasterverlauf" ein Raster verstanden wird, dessen Flächendeckung sich über eine vorgegebene Fläche verändert. Im vorliegenden Fall ist diese Veränderung beim Rasterverlauf nur in Druckrichtung vorgesehen.
Unabhängig von dem Begriff Rasterverlauf wird auch der Begriff "Rasterfeld" verwendet. Hierbei handelt es sich um eine innerhalb eines definierten Bereiches festgelegte aber gleichbleibende Flächendeckung.

Generell gilt es, die geringste mögliche Menge Feuchtmittel (In der Regel Wasser mit neutralem PH-Wert und chemischen Zusätzen) zu ermitteln und konstant zu halten, die auf eine Offsetdruckform aufzutragen ist um ein Höchstmass an Druckqualität (Bildwiedergabe und Weiterverarbeitungseigenschaften) zu erzielen.

Die Feuchtmittelauftragsmenge in einem Feuchtwerksystem eines Druckwerkes wird in der Regel über eine Dosiereinrichtung erlangt, die technisch unterschiedlich ausgelegt sein können (Heberfeuchtwerke, Filmfeuchtwerke, indirekter Farbauftrag über Farbwalzen, Bürstenfeuchtwerke und Schleuderfeuchtwerke). Die vorliegende Beschreibung gilt für alle Arten dieser Dosierungssysteme, soll hierbei allerdings am Beispiel der "Tauchwalze", dem gängigsten Verfahren beschrieben werden.

Die Testform bestehend im Wesentlichen aus einer Druckplatte mit zwei spiegelbildlich angeordneten Rasterverlaufsflächen, die durch Belichtung mit einer Auflösung von 60-80l/cm, auf der Druckplatte erzeugt worden sind.
Der Rasterverlauf ist dabei so gestaltet, dass die Flächendeckung in Druckrichtung bis zur Spiegelebene (linie) abnimmt und dementsprechend die Wasseraufnahmefähigkeit zunimmt. Da die Anordnung spiegelbildlich ist, ist der Rasterverlauf nach der Spiegelebene (linie) entsprechend umgekehrt, d.h. die Flächendeckung nimmt zu und damit die Wasseraufnahmefähigkeit ab.
Dieser Rasterverlauf führt dazu, dass bei einem entsprechend eingestelltem Feuchtwerksystem auf dem gedruckten Bogen eine Abrißkante erscheint, bei der eine Trennung zwischen freilaufendem und nicht freilaufendem Raster erfolgt. Aus dem Verlauf und der Lage der Abrißkante können nun Hinweise für eine Einstellung des Feuchtwerksystem oder auch Fehler bzw. Beschädigungen dieses System abgeleitet werden, wie dies nachfolgend noch beschrieben wird.

Zur Bestimmung des technischen Zustandes des Feuchtwerksystems und der optimalen Feuchtmittelauftragdosierung dient der großflächige Verlauf, der mit einer Flächendeckung von 80% auf 2% zur Bogenmitte abfällt und dort vorzugsweise durch einen Volltonstreifen beendet wird. Dieser Verlauf findet sich dann in der zweiten Bogenhälfte gespiegelt wieder.

Für die eigentliche Auswertung des Druckes ist es sehr vorteilhaft einen sogenannten "Dichtesprung" nach dem ersten viertel des Rasterverlaufes in Druckrichtung vorzusehen. Vor diesem Dichtesprung stoppt der Verlauf bei einer Flächendeckung von 50% und verharrt dort über eine Fläche von beispielsweise 8 mm, die sich über die gesamte Plattenbreite - also quer zur Druckrichtung - zieht. Erst nach diesem Streifen gleicher Flächendeckung (50%) setzt sich der abfallende Verlauf fort, allerdings dann mit einem Startpunkt von 47% Flächendeckung, An dieser Kante soll sich im folgenden Prozessablauf die Abrißkante orientieren. Der sich fortsetzend abfallende Verlauf endet dann mit einer Flächendeckung von 2% in der Spiegelebene (linie) und wird ggf. von dem bereits erwähnten Volltonstreifen begrenzt.
Die Abrißkante trennt die Bereiche in denen die Rasterverlaufsfläche mangels ausreichendem Feuchtmittelauftrag mit Farbe überfrachtet (verschmiert) sein kann von solchen Flächen, deren Rasterpunkte bereits scharf definiert sind. An der kritischen Flächenkombination des Dichtesprunges machen sich geringste Dosierungs-Veränderungen sichtbar. Die Tauchwalze, die für die Feuchtmitteldosierung verantwortlich ist muss so eingestellt sein, dass sich die Schmiergrenze möglichst gradlinig an dem gedruckten Dichtesprung quer zur Druckrichtung entlang zieht.

An beiden Plattenrändern und in der Plattenmitte sind rechteckige Rasterfelder mit abgestufter Flächendeckung vertikal angeordnet. Diese 3 Rasterstufenkeile dienen zur Bestimmung der Druckkennlinie. Diese Bestimmung erfolgt nachdem der Prozess der Feuchtwerkjustage stattgefunden hat und die bestmögliche Feuchtmittelauftragsmenge ermittelt wurde. Die Anordnung der Stufenkeile mittig und an den beiden Plattenrändern, gesehen in Druckrichtung stellt sicher, dass über den gesamten Druckbogen die gleiche Druckkennlinie erzielt wird. Die Toleranz zwischen den Messwerten in Druckrichtung darf den Dichtewert von 1 % nicht überschreiten. Gleichem Zweck dient die balkenfoermige Volltonfläche. Hierbei soll die maximale Druckdichte (Farbauftragsmenge) gemessen werden, die über die Bogenbreite frei von Schwankungen sein soll.

Über die gesamte Breite der Testformmitte zieht sich ein Volltonbalken der - nach einer Ausführung - durch drei rechteckige Felder mit 50% Flächendeckung unterbrochen ist. Diese Rasterfelder befinden sich in der Mitte und an den beiden Extremen des Volltonbalkens. Bei korrekten Justagen des Feuchtwerks muss die Tonwertzunahme in den drei Rasterfeldern gleich sein. Die Toleranz von 1 % Dichte soll dabei nicht überschritten werden.
Eine andere Ausgestaltung sieht vor, dass der Volltonbalken von einem Rahmen mit einer 50% Flächendeckung umgeben ist. Die Auswertung kann dann entsprechend erfolgen.

Am unteren Rand der Testform oder Druckplatte sind quer zur Druckrichtung über die gesamte Breite Rasterfelder mit unterschiedlicher Flächendeckung angeordnet. Kombiniert sind diese mit einem Volltonbalken, der sich ebenfalls über die volle Breite quer zur Druckrichtung erstreckt. Diese Rasterfelder weisen drei unterschiedliche Flächendeckungen auf und wiederholen sich über die Plattenbreite. Die Felder mit den Flächendeckungen 94%, 90% und 80% sind ausgewählt, um Feinjustagen der Feuchtmitteldosierung vorzunehmen. Bei diesen hohen Flächendeckungen mit kleinsten, "freiliegenden" Wasser führenden Flächen lassen sich feinste Abweichungen von der optimalen Feuchtmittelzuführung erkennen. Diese Anordnung soll die Frage nach der "unteren Schmiergrenze" beantworten. Die Verteilung der Rasterflächen über die Plattenbreite gibt Aufschluss über die Gleichmaessigkeit der Ergebnisse.

Die Schmiergrenze (Abrißkante) ist definiert als "Trennlinie" zwischen zwei Bereichen, wobei der eine sich mit Farbe überfrachtet darstellt und der andere normal Farbe angenommen hat.

Zeichnet sich nach der Starteinstellung (Grundeinstellung der Tauchwalze) ein stark welliger Abriss zwischen den beiden genannten Bereichen ab, so gilt die Einstellung als nicht ausreichend. Die Ursachen können die genannte Falscheinstellung sein, die es nun gilt messtechnisch zu erfassen und in wenigen Schritten zu optimieren, oder es können Defekte im Feuchtwerksystem (falsches Walzenmaterial, verbrauchte, abgenutzte Walzen) selbst sein, die nur durch einen Emeuerungs- Maßnahmen behoben werden können.

In fast allen Fällen wird eine sichtbare Schmiergrenze sichtbar, die anhand ihres Verlaufes auf einen mehr oder minderen Optimierungsbedarf hinweist. Im Falle einer sichtbaren Schmiergrenze verlauft diese in Wellenform horizontal entlang des Dichtesprunges, wobei die Wellenform, also die Abstände zwischen den Wellentälern und Wellenspitzen von leicht bis extrem ausgebildet sein können. Die Ausprägung der Amplituden der sich in Druckrichtung über den Bogen ziehende gewellte Schmiergrenze gibt einen ersten Aufschluss über die notwendigen Korrekturmaßnahmen.

Durch den gespiegelten Rasterverlauf entstehen auf denTestdrucken zwei im wesentlichen gespiegelt verlaufende Abrißkanten. Weicht deren Verlauf oder Form stärker voneinander ab als tolerierbar, weist dies auf Defekte oder Fehleinstellungen des Feuchtwerksystems hin.

Durch verändern der Tauchwalzengeschwindigkeit (Umdrehung in m/s, dargestellt durch %-wert eingaben am Feuchtwerk) wird nun mehr oder weniger Feuchtmittel auf die Druckform übertragen. Dies führt zur Verlagerung der Schmiergrenze.

Durch gezielte Veränderung der Tauchwalzengeschwindigkeit, also der Menge zugeführten Feuchtmittel werden die Amplitudenspitzen der Schmiergrenzenwelle an den Dichtesprung "hingefahren".
Gelingt dies nicht, so ist der Zuführungsbedarf an Feuchtmittel so hoch, dass ein qualitativ hochwertiger Druck nicht mehr erreicht werden kann. Als Maßnahme bleibt dann nur die Erneuerung des Tauchwalzensystems oder des gesamten Feuchtwerks.

Liegt der Kurvenzug der Schmiergrenze jedoch so, dass mit einer Veränderung der Tauchwalzengeschwindigkeit zum Beispiel bei 40% Grundeinstellung von 2% die Spitzen der Amplituden an dem Dichtesprung anliegen, dann ist die Feuchtmittelzuführung (entspricht ca. 5% mehr Feuchtmittel) bestens eingestellt und die Tauchwalze technisch einwandfrei.

Erreichen die Amplituden des durch die Schmiergrenze sichtbaren Kurvenzugs mittels Veränderung der Tauchwalzengeschwindigkeit im Toleranzbereich von 2% (entspricht ca. 5% mehr Feuchtmittel) nicht den Dichtesprung, so ist eine höhere Feuchtmittelmenge (bis maximal 20%) erforderlich. Genügt diese Auftragsmenge nicht um die Amplituden an den Dichtesprung zu führen, so hat die Tauchwalze einen technischen Defekt und muss getauscht werden.

Die einzelnen Verfahrensschritte für die Durchführung des Testes und der nachfolgenden Justierung sind wie folgt:
Schritt1:
   Belichten der Testformelemente in einem Direktbebilderungssystem für Offsetplatten zur Herstellung der Druckplatte. Dies ist allgemein bekannt.
Schritt 2:
   Nach Einbringen der Platte in ein Offsetdruckwerk der zu justierenden Offsetdruckmaschine soll die Farbgebung über das Farbwerk nach Vorgabe des Maschinenherstellers dosiert werden. Hierbei kann die Farbzonenvoreinstellung des Farbwerks über die CIP 3-Vorberechnung der zu erwartenden Flächendeckung aus dem digitalen Datenbestandes der Testform herangezogen werden.
Schritt 3:
   Es gibt Tauchwalzen die mit unterschiedlichem Schoepfvolumen ausgestattet sind. Die Geschwindigkeit der Tauchwalze wird je nach deren Schoepfvolumen auf etwa 30%, 40% oder 50% eingestellt (100% bedeutet eine Umdrehungsgeschwindigkeit x zur Druckgeschwindigkeit).
   Es wird ein erster Testdruck durchgeführt, um die Lage der Abrißkante bei üblicher Einstellung festzustellen.
   Nun muss die Tauchwalze so eingestellt werden, dass die Abrißkante nahe an den Dichtesprung herangebracht wird, wobei aus der Wellenform Rückschlüsse auf eventuelle Fehler der Tauchwalze oder des Feuchtwerksystems - wie vorher beschrieben - gezogen werden können. Die Abrißkante sollte möglichst gleichmäßig innerhalb der Toleranz an diesem Dichtesprung quer zur Druckrichtung liegen. Die Toleranz beträgt bei 30% Tauchwalzengeschwindigkeit 1,5%, bei 40% Geschwindigkeit 2% und bei 50% Tauchwalzengeschwindigkeit 2,5%

Verläuft die Abrisskante nach den oben beschriebenen Testdrucken mit zwischendurch durchgeführten Korrekturen des Feuchtwerkes/Feuchtmittelzufuhr mit geringen Amplitudenspitzen im wesentlichen entlang des gedruckten Dichtesprungs, dann kann in einem weiteren Schritt durch Feuchtmittelzufuhränderung die Abrisskante außerhalb des Druckes "gefahren" werden um dann mit dieser Einstellung nach erfolgreich beendeter Testphase die Druckmaschine im Normalbetrieb zu betreiben.

Die Erfindung soll auch mit Bezug auf die Zeichnungen noch erläutert werden.
In den Figuren 1-5 ist jeweils die Druckplatte dargestellt und mit 1 bezeichnet.
Die spiegelbildliche Anordnung der Rasterverläufe 2 und 3 wird durch eine Volltonfläche 6 getrennt. Bei dem gezeigten Ausführungsbeispiel ist die Volltonfläche von einem Rahmen 15 eingefasst, der eine Flächendeckung von 50% aufweist.
Der Rand der Druckplatte oder Testform ist mit 4 bzw. 5 bezeichnet worden.
Sowohl in den beiden gegenüberliegenden Rändern wie auch dem Volltonstreifen befinden sich Rasterfelder, die mit 10 und 11 bzw. 9 bezeichnet worden sind.
Ferner sind auf der Druckplatte 1 in Druckrichtung angeordnete Rasterfelder 7 und Markierungen 8, deren Wirkung oder Auswertbarkeit vorher beschrieben worden ist, dargestellt.
In der Figur 2 ist der Dichtesprung 12 innerhalb der großflächigen Rasterverläufe 2 und 3 angedeutet.
Die Figuren 3 bis 5 zeigen die Abrißkanten 13 und 14 jeweils in Bezug auf den Dichtesprung, wobei sich aus der Figur 4 die am weitesten an den Dichtesprung angenäherte Abrißkante ergibt, die für die entsprechende Berechnung der richtigen Einstellung der Tauchwalze herangezogen wird. Die im mittleren Bereich erkennbare größere Wasseraufnahme liegt innerhalb eines Toleranzbereiches, so dass sie unbeachtet bleiben kann.

## Patentansprüche

1. Testform zur Bestimmung des Zustandes und der Einstellung des Feuchtwerksystems einer Offsetdruckmaschine,
**gekennzeichnet durch** eine Druckplatte (1) mit einer spiegelbildlichen Anordnung von zwei großflächigen Rasterverläufen (2, 3) die sich im Wesentlichen über die gesamte Druckplatte (1) erstrecken, wobei die Spiegelebene (linie) quer zur Druckrichtung verläuft und die Rasterverläufe (2, 3) bezogen auf die Flächendeckung von einem Rand (4, 5) der Druckplatte (1) ausgehend bis zur Spiegelebene (linie) abnimmt und von dieser in Richtung auf den gegenüberliegen Rand (4, 5) wieder zunimmt.

2. Testform nach Anspruch 1,
**dadurch gekennzeichnet,**
**dass** die Flächendeckung vom Plattenrand aus gesehen bei 80% beginnt und bei der Spiegelebene (linie) bei 2% endet.

3. Testform nach Anspruch 2,
**dadurch gekennzeichnet,**
**dass** sie über die Druckplattenbreite einen Rasterverlauf aufweist, der - ausgehend vom Rand der Druckplatte (1) - mit einer Flächendeckung von 80% beginnt, die sich in Richtung auf die Spiegelebene (linie) auf 50% verringert, dort über einen schmalen Abschnitt einen Dichtesprung (12) bildend, bei 50% verbleibt und dann weiter in Richtung auf die Spiegelebene (linie) mit einer Flächendeckung von 47% beginnend sich auf etwa 2% Flächendeckung verringert.

4. Testform nach einem der vorstehenden Ansprüche,
**dadurch gekennzeichnet,**
**dass** die Spiegelebene (linie) als schmaler Volltonstreifen (6) ausgebildet ist.

5. Testform nach einem der vorstehenden Ansprüche,
**dadurch gekennzeichnet,**
**dass** an beiden Randbereichen (4, 5) der Druckplatte (1) und in dem Volltonstreifen (6) rechteckige Rasterfelder (9, 10, 11) mit abgestufter Flächendeckung quer zur Druckrichtung mit Abständen angeordnet sind.

6. Testform nach Anspruch 5,
**dadurch gekennzeichnet,**
**dass** die Rasterfelder (9, 10, 11) im Volltonstreifen (6) mit 50 % Flächendeckung ausgebildet sind.

7. Testform nach Anspruch 5,
**dadurch gekennzeichnet,**
**dass** entlang des Randbereiches in Abständen Rasterfelder mit unterschiedlicher Flächendeckung angeordnet sind.

8. Testform nach Anspruch 7,
**dadurch gekennzeichnet,**
**dass** die einzelnen Rasterfelder drei unterschiedliche Flächendeckungen aufweisen die sich wiederholen.

9. Testform nach Anspruch 8,
**dadurch gekennzeichnet,**
**dass** die Rasterfelder eine Flächendeckung 94%, 90% und 80% aufweisen.

10. Testform nach einem der vorstehenden Ansprüche,
**dadurch gekennzeichnet,**
**dass** der Volltonstreifen (6) von einem Rahmen mit 50% Flächendeckung umgeben ist.

11. Testform nach einem der vorstehenden Ansprüche,
**dadurch gekennzeichnet,**
**dass** zur Messung der Druckkennlinie Rasterstufen vorgesehen sind, die in Druckrichtung über die Druckplatte (1) in Abständen angeordnet sind.

12. Testform nach Anspruch 11,
**dadurch gekennzeichnet,**
**dass** die Rasterstufen sich um jeweils 10% unterscheiden.

13. Testform nach einem der vorstehenden Ansprüche,
**dadurch gekennzeichnet,**
**dass** ein weiterer Volltonstreifen vorgesehen ist, der in Druckrichtung von Rand zu Rand der Druckplatte verläuft und zur Messung der Farbabnahme dient.

14. Verfahren zur Einstellung eines Feuchtwerksystems einer Offsetdruckmaschine unter Verwendung einer Testform nach den vorstehenden Ansprüchen,
**dadurch gekennzeichnet,**
**dass** zunächst ein Probedruck mit einer ersten Einstellung des Feuchtwerksystems erfolgt, um die Lage einer Abrißkante (13, 14) auf dem bedruckten Bogen festzustellen,
**dass** anschließend die Geschwindigkeit der Tauchwalze des Feuchtwerksystems so verändert wird, dass die Abrißkante (13, 14) nahe dem Dichtesprung (12) zu liegen kommt, wobei dieser Vorgang ggf. mehrfach wiederholt wird und
**dass** aus dem Verlauf der Abrißkante (13, 14) quer zur Druckrichtung eine Bewertung des Zustandes der Tauchwalze und/oder des Feuchtwerksystems erfolgt und dieser gegebenenfalls korrigiert wird und anschließend durch eine letzte Feuchtmittelzufuhränderung die Abrißkante (13, 14) gerade aus dem Druckbild gefahren wird für den im Anschluß an die Testphase aufzunehmenden Normalbetrieb.

## Claims

1. A test form for determining the state and the setting of the dampening-unit system of an offset printing press, **characterized by** a printing plate (1) with a mirror-image arrangement of two large-area grid patterns (2, 3) which extend substantially over the entire printing plate (1), wherein the mirror plane (line) extends transversely to the printing direction and the grid patterns (2, 3) decrease with respect to the area coverage starting from one edge (4, 5) of the printing plate (1) as far as the mirror plane (line) and increase from the said mirror plane (line) in the direction towards the opposite edge (4, 5).

2. A test form according to Claim 1, **characterized in that** the area coverage begins at 80 % as viewed from the plate edge and ends at 2 % at the mirror plane (line).

3. A test form according to Claim 2, **characterized in that** over the width of the printing plate it has a grid pattern which - starting from the edge of the printing plate (1) - begins with an area coverage of 80 % which decreases to 50 % in the direction towards the mirror plane (line), remains at 50 % there over a narrow portion whilst forming a density jump (12), and then decreases further in the direction towards the mirror plane (line) beginning with an area coverage of 47 % to an approximately 2 % area coverage.

4. A test form according to any one of the preceding Claims, **characterized in that** the mirror plane (line) is designed in the form of a narrow full-tone strip (6).

5. A test form according to any one of the preceding Claims, **characterized in that** rectangular pattern fields (9, 10, 11) with a stepped area coverage are arranged at intervals transversely to the printing direction on the two edge regions (4, 5) of the printing plate (1) and in the full-tone strip (6).

6. A test form according to Claim 5, **characterized in that** the pattern fields (9, 10, 11) are formed with 50 % area coverage in the full-tone strip (6).

7. A test form according to Claim 5, **characterized in that** pattern fields with different area coverage are arranged at intervals along the edge region.

8. A test form according to Claim 7, **characterized in that** the individual pattern fields have three different area coverages which are repeated.

9. A test form according to Claim 8, **characterized in that** the pattern fields have an area coverage of 94 %, 90 % and 80 %.

10. A test form according to any one of the preceding Claims, **characterized in that** the full-tone strip (6) is surrounded by a frame with an area coverage of 50 %.

11. A test form according to any one of the preceding Claims, **characterized in that** pattern steps, which are arranged at intervals over the printing plate (1) in the printing direction, are provided in order to measure the print characteristic.

12. A test form according to Claim 11, **characterized in that** the pattern steps differ by 10 % in each case.

13. A test form according to any one of the preceding Claims, **characterized in that** a further full-tone strip is provided which extends from edge to edge of the printing plate in the printing direction and which is used for measuring the ink-taking.

14. A method of setting a dampening-unit system of an offset printing press whilst using a test form according to the preceding Claims, **characterized in that** a sample print is first made with a first setting of the dampening-unit system in order to determine the position of a tear-off edge (13, 14) on the printed sheet, after that the speed of the dipping roller of the dampening-unit system is altered in such a way that the tear-off edge (13, 14) comes to be situated close to the density jump (12), wherein the said procedure is optionally repeated a multiplicity of times, and an evaluation of the state of the dipping roller and/or of the dampening-unit system is made from the pattern of the tear-off edge (13, 14) transversely to the printing direction and the said state is optionally corrected, and after that the tear-off edge (13, 14) is moved just out of the print image by a final change in the supply of dampening agent for normal operation which is to be started following the test phase.

## Revendications

1. Forme d'essai pour déterminer l'état et le réglage du système de mouillage d'une machine d'impression offset,
**caractérisée par** une plaque d'impression (1) avec un agencement symétrique de deux tracés de trame (2, 3) de grande surface, qui s'étendent sensiblement sur l'ensemble de la plaque d'impression (1), dans lequel le plan de symétrie (ligne) s'étend transversalement à la direction d'impression, les tracés de trame (2, 3) décroissent par rapport à la couverture de surface d'un bord (4, 5) de la plaque d'impression (1) jusqu'au plan de symétrie (ligne) et s'accroissent à nouveau de celui-ci en direction du bord opposé (4, 5).

2. Forme d'essai selon la revendication 1,
**caractérisée en ce que**
la couverture de surface, vue du bord de la plaque, démarre à 80 % et se termine à 2 % au niveau du plan de symétrie (ligne).

3. Forme d'essai selon la revendication 2,
**caractérisée en ce que,**
sur la largeur de la plaque d'impression, il présente un tracé de trame qui - en partant du bord de la plaque d'impression (1) - démarre par une couverture de surface de 80 %, qui se réduit à 50 % en direction du plan de symétrie (ligne), en y formant sur une étroite section un saut de densité (12),reste à 50 %, puis se réduit à nouveau en direction du plan de symétrie (ligne) en partant d'une couverture de surface de 47 % à environ 2 % de couverture de surface.

4. Forme d'essai selon l'une quelconque des revendications précédentes,
**caractérisée en ce que**
le plan de symétrie (ligne) se présente sous la forme d'une étroite bande à pleine teinte (6).

5. Forme d'essai selon l'une quelconque des revendications précédentes,
**caractérisée en ce que**
des champs de trame rectangulaires (9, 10, 11) avec une couverture de surface échelonnée sont disposés à intervalles transversalement à la direction d'impression sur les deux zones de bord (4, 5) de la plaque d'impression (1) et dans la bande à pleine teinte (6).

6. Forme d'essai selon la revendication 5,
**caractérisée en ce que**
les champs de trame (9,10,11) sont réalisés dans la bande de pleine teinte (6) avec une couverture de surface de 50 %.

7. Forme d'essai selon la revendication 5,
**caractérisée en ce que**
l'on dispose à intervalles des champs de trame avec une couverture de surface différente le long de la zone de bord.

8. Forme d'essai selon la revendication 7,
**caractérisée en ce que**
les champs de trame individuels présentent trois couvertures de surface différentes qui se répètent.

9. Forme d'essai selon la revendication 8,
**caractérisée en ce que**
les champs de trame présentent une couverture de surface de 94 %, de 90 % et de 80 %.

10. Forme d'essai selon l'une quelconque des revendications précédentes,
**caractérisée en ce que**
la bande à pleine teinte (6) est entourée d'un cadre avec une couverture de surface de 50 %.

11. Forme d'essai selon l'une quelconque des revendications précédentes,
**caractérisée en ce que,**
pour mesurer la caractéristique d'impression, il est prévu des niveaux de trame qui sont disposés à intervalles dans la direction d'impression sur la plaque d'impression (1).

12. Forme d'essai selon la revendication 11,
**caractérisée en ce que**
les niveaux de trame diffèrent respectivement de 10 %.

13. Forme d'essai selon l'une quelconque des revendications précédentes,
**caractérisée en ce que**
il est prévu une autre bande à pleine teinte qui s'étend dans la direction d'impression d'un bord à l'autre bord de la plaque d'impression et sert à mesurer la réduction de chromaticité.

14. Procédé de réglage d'un système de mouillage d'une machine d'impression offset,
**caractérisé en ce que** l'on réalise d'abord une épreuve avec un premier réglage du système de mouillage pour déterminer la position d'une arête de rupture (13, 14) sur la feuille imprimée,
**en ce que** la vitesse du cylindre plongeur du système de mouillage est ensuite modifiée de sorte que l'arête de rupture (13, 14) vienne s'appliquer à proximité du saut de densité (12), cette opération étant éventuellement réitérée à plusieurs reprises, et
**en ce qu'**à partir du tracé de l'arête de rupture (13, 14), transversalement à la direction d'impression, on effectue une évaluation de l'état du cylindre plongeur et/ou du système de mouillage qui est éventuellement corrigé, puis, par le biais d'une dernière variation de l'alimentation en agent mouillant, l'arête de rupture (13, 14) est déplacée hors de l'image d'impression pour le fonctionnement normal à adopter à la suite de la phase d'essai.
